# EUROPÄISCHE PATENTSCHRIFT

(11) **EP 0 613 506 B1**
(45) Veröffentlichungstag und Bekanntmachung des Hinweises auf die Patenterteilung: **12.06.1996**
(21) Anmeldenummer: 92923673.5
(22) Anmeldetag: 17.11.1992
(51) Int. Cl.: D01H 1/34, D01H 7/50

(54) **VERFAHREN ZUR STEUERUNG VON VORSPINNMASCHINEN MIT VOREILENDEN FLÜGELN**
METHOD FOR CONTROLLING FLY FRAMES WITH LEADING FLYERS
PROCEDE DE COMMANDE DE BANCS A BROCHES AVEC AILETTES EN POSITION AVANCEE

(30) Priorität: 19.11.1991 DE 4138023
(43) Veröffentlichungstag der Anmeldung: 07.09.1994
(73) Patentinhaber: GROSSENHAINER TEXTILMASCHINENBAU GMBH, D-01558 Grossenhain (DE)
(72) Erfinder: SCHÖNFELDER, Hans-Jürgen, D-01558 Grossenhain (DE)
(74) Vertreter: Patentanwälte Viering, Jentschura & Partner
(86) Internationale Anmeldenummer: DE9200979
(87) Internationale Veröffentlichungsnummer: WO9310290

(56) Entgegenhaltungen:
- DD-A- 217 832
- DD-A- 232 516
- DD-A- 248 614
- DD-A- 250 027
- DD-A- 265 917
- DE-A- 3 417 779
- DE-A- 3 713 350
- GB-A- 996 590
- GB-A- 1 205 555
- GB-A- 2 022 151

## Beschreibung

Die Erfindung betrifft ein Verfahren zur Herstellung von Vorgarnspulen für Vorspinnmaschinen und findet im Textilmaschinenbau Anwendung.

Es sind Vorspinnmaschinen bekannt, die nach den Prinzipien der voreilenden Spule und voreilenden Flügel arbeiten (alle bekannten Hochleistungsflyer moderner Konstruktion arbeiten nach dem Prinzip der voreilenden Spule). Der Flyer gemäß AP DD 217 832 mit 4- Motoren-Antrieb verfügt über die Möglickeit , nach beiden Prinzipien wahlweise zu arbeiten.

Gemäß DD 248 614 und DD 250 027 erfolgt die Steuerung der Vorspinnmaschine dabei durch die Vorgabe konstanter Flügeldrehzahlen bzw. nach festgelegten Absenkkurven für die Flügeldrehzahl.

Wie aus der Literaturstelle "Technologie der Garn- und Zwirnherstellung", Fachbuchverlag Leipzig 1981, Seiten 164-178 bekannt ist, ist der konstruktive Aufbau herkömmlicher Flyer so gelöst, daß der Antrieb der Flügel über feste Getriebestufen mit dem Antriebsmotor verbunden ist. Alle regelnden und steuernden Einrichtungen in Form von Konentrieben, Schaltwerken, Differentialgetrieben usw. sind zwischen Antriebsmotor und Spulenantrieb angeordnet.

Die Grundsatzbeziehung der Verhältnisse zwischen Flügeldrehzahl und Spulendrehzahl werden insbesondere für die Spulendrehzahl nach der Beziehung Spulendrehzahl = Flügeldrehzahl + Liefergeschwindigkeit geteilt durch den momentanen Spulendurchmesser bei voreilender Spule und Spulendrehzahl = Flügeldrehzahl - Liefergeschwindigkeit geteilt durch den momentanen Spulendurchmesser berechnet. Die Liefergeschwindigkeit berechnet sich aus Flügeldrehzahl geteilt durch die zu erteilenden Drehungen pro Meter. Analog erfolgt die Berechnung der Drehzahl der Streckwerksausgangswalze und der Wagenwelle.

Konstruktiv als Besonderheit ist der Konentrieb als Träger der oben genannten Berechnungsformel bei allen Flyertypen enthalten (ausgenommen AP DD 217 832) und verändert die Spulendrehzahl und nur die Spulendrehzahl für jeden Spulendurchmesser. Nach der oben genannten Literaturstelle "Technologie der Garn- und zwirnherstellung" ist damit prinzipiell bei voreilendem Flügel eine Zunahme der Spulendrehzahl mit dem Spulendurchmesser verbunden, was jedoch unerwünscht ist. Die häufigsten Fadenbrüche am Flyer treten am Ende der Bewicklung auf.

Der Erfindung liegt die Aufgabe zugrunde, ein Verfahren zu entwickeln, welches für die Einstellung der Maschine ein Maximum an Leistung garantiert, ohne daß das Vorgarn höher belastet wird als bei herkömmlichen Maschinen und damit dem gültigen Qualitätestandard genügt.
Erfindungsgemäß wird diese Aufgabe durch ein Verfahren gelöst, bei dem die Spulendrehzahl als Entscheidungsbasis für die Wahl der Flügeldrehzahl benutzt wird und die Steuerung in der Art und Weise erfolgt, daß die Spulendrehzahl über den Zeitraum der Hülsenbewicklung nicht gesteigert wird.
Zur Leistungsberechnung wird dabei als Basis von der technologisch maximal möglichen Spulendrehzahl ausgegangen.

Anhand des Diagrammes nach Fig. 1-3 wird die Erfindung näher erläutert.
Die Flyer arbeiten im Normalfall gemäß Fig. 1 mit der Flügeldrehzahl nFl1 als Basis. Die zum Spinnprozeß gehörenden Spulendrehzahlen nSp1 und nSp2 werden über Einstellelemente bzw. vom Mikrorechner vorgegeben. Die Drehzahl nSp1 wird beim Prinzip voreilende Spule und die Drehzahl nSp2 beim Prinzip voreilender Flügel realisiert.
Es wird somit deutlich, daß beim Prinzip voreilender Flügel die Spulendrehzahl über den Spulendurchmesser zunimmt.
Dieses hat zur Folge, daß höhere Wagengeschwindigkeiten umgesteuert werden müssen. Diese wirken sich in der Regel negativ auf den Spulenaufbau und das Fadenbruchverhalten aus.

Erfindungegemäß wird die Steuerung der Maschine nun so verändert, daß die Spulendrehzahl nSp1 als Basis für die maximale Liefergeschwindigkeit der Vorspinnmaschine benutzt wird.
Mit der Anwendung des Prinzipes voreilender Flügel ergeben sich hieraus die Drehzahlverhältniese nach Fig. 2. Der gesamte Zuwachs von nFl1 bis nFl2 ist dabei als Leistungsreserve erschließbar. Ein Maximum der Leistung wird mit der Erreichung der Drehzahlverhältnisse nSp1 zu nF12 realisiert.

Diese Reserve ist in der Regel noch nicht erschließbar, da mechanische Grenzen des Flügels gesetzt sind. Erfindungsgemäß wird nach Fig. 3 nunmehr die Drehzahl nSp1 im Anfangsbereich abgesenkt, um mechanisch mögliche Flügeldrehzahlen zu erreichen. Im ungünstigsten Fall wird die Anfangsdrehzahl der Spule nSp3 gleich der Enddrehzahl der Spule nSp3 sein. Hiermit wird dann die Flügeldrehzahl nFl3 erreicht. Die Dehzahl nFl3 liegt jedoch in jedem Falle höher als die Ausgangsdrehzahl nFl1 und die Differenz zwischen nFl3 und nFl1 ist die praktisch sofort erschließbare Leistungsreserve.

## Patentansprüche

1. Verfahren zur Steuerung einer Vorspinnmaschine mit voreilenden Flügeln, bei welchem
- die Spulendrehzahl vorgegeben wird,
- die Liefergeschwindigkeit auf Basis der Spulendrehzahl berechnet und eingestellt wird und
- die Flügeldrehzahl derart gesteuert wird, daß die Spulendrehzahl über eine Hülsenbewicklung nicht zunimmt.

## Claims

1. Method for controlling a roving frame which includes leading wings, whereby
- the bobbin rotary frequency is predetermined,
- the supply speed is calculated and adjusted based upon the bobbin rotary frequency and
- the wing rotary frequency is controlled in such a way, that the bobbin rotary frequency is not increasing during the winding-on of a tube.

## Revendications

1. Procedé pour commander un banc à broches avec des ailes étantes en avance, dans lequel procédé
- la vitesse de rotation de la bobine est prédefinie,
- la vitesse de support est calculée et ajustée se basante sur la vitesse de rotation de la bobine et
- la vitesse de rotation des ailes est commandée d'une telle manière que la vitesse de rotation de la bobine n'accélère pas pendant le bobinage d'un tube.
